# EUROPÄISCHE PATENTSCHRIFT

(11) **EP 0 588 801 B1**
(45) Veröffentlichungstag und Bekanntmachung des Hinweises auf die Patenterteilung: **19.07.1995**
(21) Anmeldenummer: 92908063.8
(22) Anmeldetag: 10.04.1992
(51) Int. Cl.: H01R 4/62

(54) **KONTAKTBOLZEN MIT KONTAKTPLATTE AUS EDLEREM METALL**
CONTACT STUD WITH A PRECIOUS-METAL CONTACT PLATE
BOULON DE CONTACT AVEC PLAQUE DE CONTACT EN METAL PRECIEUX

(30) Priorität: 12.06.1991 DE 4119298
(43) Veröffentlichungstag der Anmeldung: 30.03.1994
(73) Patentinhaber: ROBERT BOSCH GMBH, 70442 Stuttgart (DE)
(72) Erfinder: WUERTH, Hans, D-71636 Ludwigsburg (DE); ARMBRUSTER, Franz, D-70499 Stuttgart (DE); MAUCH, Fritz, D-71665 Vaihingen/Enz (DE); BOEGNER, Karlheinz, D-73765 Neuhausen/Filder (DE)
(86) Internationale Anmeldenummer: DE9200299
(87) Internationale Veröffentlichungsnummer: WO9222942

(56) Entgegenhaltungen:
- EP-A- 0 298 410
- DE-A- 1 949 957
- US-A- 3 337 947

## Beschreibung

### Stand der Technik

Die Erfindung geht aus von einem Kontaktbolzen zum Schalten hoher Stromstärken, insbesondere aus Stahl, mit einer Kontaktplatte aus edlerem Metall, vorzugsweise Kupfer, nach dem Oberbegriff des Patentanspruchs 1.

Aus der DE-C-19 28 957 ist bereits ein derartiger Kontaktbolzen bekannt, bei dem die aus edlerem Metall hergestellte Kontaktplatine auf der Rückseite eine keglige Ausnehmung aufweist, welche auf einen entsprechend stumpfwinkligen Kegel an der Stirnseite des Kontaktbolzens aufgesetzt und durch axialen Druck der Werkstoff der Kontaktplatine sowohl auf den stumpfwinkligen Kegel des Kontaktbolzens als auch in eine Hinterschneidung gepreßt wird, die den stumpfwinkligen Kegel als zentrischen Vorsprung am Kontaktbolzen einfaßt. Die elektrisch leitende Verbindung zwischen Kontaktbolzen und Kontaktplatine wird dort folglich durch eine formschlüssige Verbindung dieser Teile miteinander hergestellt. Die Kontaktplatine wird dabei wie ein Nietkopf verformt und bildet nach außen hin eine Kontaktfläche zum Schalten hoher Stromstärken, wie sie für Anlaßrelais und dergleichen benötigt werden.

Bekannt ist ferner, die Kontaktplatine durch Hartlöten an der Stirnseite vom Kontaktbolzen zu befestigen.

Während das Hartlöten der Kontaktplatine den Nachteil einer relativ aufwendigen Wärmenachbehandlung hat, um die erforderliche Festigkeit des Kontaktbolzens wieder herzustellen, hat die formschlüssige Einnietung den Nachteil eines relativ hohen Übergangswiderstandes, der sich im Laufe der Zeit durch starke Temperaturwechsel und einseitige Belastungen des Schaltkontaktes noch erhöht.

Mit der vorliegenden Erfindung wird angestrebt, eine dauerhafte und zuverlässige elektrische und mechanische Verbindung zwischen Kontaktbolzen und Kontaktplatte kostengünstig und ohne zusätzliche Nachbehandlung herzustellen.

### Vorteile der Erfindung

Der erfindungsgemäße Kontaktbolzen mit den kennzeichnenden Merkmalen des Patentanspruchs 1 hat den Vorteil eines sehr kleinen, gleichbleibenden Übergangswiderstandes zwischen Kontaktplatte und Kontaktschraube ohne Gefahr einer kritischen Eigenerwärmung durch den zu schaltenden Strom, da im Bereich der Schweißstelle auf nahezu der gesamten kegelförmigen Mantelfläche eine intensive Diffusion der miteinander verbundenen Materialien zustandekommt. Ein weiterer Vorteil besteht darin, daß bei der Widerstandsschweißung durch den Anpreßdruck der Schweißelektrode die Kontaktplatte mit ihrer kegeligen Ausnehmung in die Rändelung bzw. Riffelung der Kegelfläche am Kontaktbolzen eingepreßt wird und dabei eine gute metallurgische Verbindung zwischen Stahl und Kupfer hergestellt wird, die sich an sich nicht besonders leicht miteinander verschweißen lassen. Dazu trägt ferner die metallische Schutzschicht in Form einer verzinkten und chromatierten oder einer verzinnten Kegeloberfläche des Kontaktbolzens bei.

Durch die in den Unteransprüchen aufgeführten Maßnahmen ergeben sich weitere vorteilhafte Weiterbildungen und Verbesserungen der im Patentanspruch 1 angegbenen Merkmale. Besonders vorteilhaft ist dabei die Ausbildung der Rändelung bzw. Riffelung aus ringsum nebeneinander angeordneten, aus der Kegelfläche hervortretenden radialen Rippen. Eine besonders innige Verbindung zwischen Kupfer und Stahl ergibt sich dadurch, daß die Rippen an einer den Kegel umfassenden ebenen Ringfläche auf der Stirnseite des Kontaktbolzens auslaufen. Die Rippen haben dabei vorzugsweise einen trapezförmigen Querschnitt. Vorzugsweise ist dabei der obere Bereich des Kegels glatt ausgebildet. Von diesem Bereich aus verlaufen dann die zunächst aneinander angrenzenden Rippen sternförmig nach außen.

Kontaktbolzen und Kontaktplatte können dabei je nach Ausbildung des Schalters unterschiedlich gestaltet sein. Für Einrückrelais von Anlaßvorrichtungen in Kraftfahrzeugen und dergleichen kann die Kontaktplatte unmittelbar am Ende eines Gewindebolzens befestigt sein. Sie kann aber auch an der Stirnseite eines scheibenförmigen Kopfes des Kontaktbolzens befestigt sein. Ebenso ist es ggf. zweckmäßig, den stumpfwinkligen Kegel in einer stirnseitigen Ausnehmung in einem Kopf des Kontaktbolzens anzuordnen.

### Zeichnung

Ausführungsbeispiele der Erfindung sind in der Zeichnung dargestellt und in der nachfolgenden Beschreibung näher erläutert. Es zeigen Figur 1 eine Kontaktplatte mit kegeliger Ausnehmung sowie das kegelige Ende eines Kontaktbolzens in stark vergrößerter Darstellung, Figur 2 zeigt die kegelige Stirnfläche des Kontaktbolzens nach Figur 1 und Figur 3 zeigt einen stark vergrößerten Querschnitt durch die aus der Kegelfläche hervortretenden Rippen. Figur 4 zeigt den Kontaktbolzen mit darauf befestigter Kontaktplatte, Figur 5 zeigt ein weiteres Ausführungsbeispiel mit einer auf einem scheibenförmigen Kopf eines Kontaktbolzens befestigten Kontaktplatte, Figur 6 zeigt in einem weiteren Ausführungsbeispiel eine Kontaktplatte, die in einer Ausnehmung eines Kontaktbolzenkopfes befestigt ist und Figur 7 zeigt den Querschnitt durch einen Kontaktbolzen mit Sechskantkopf.

### Beschreibung der Ausführungsbeispiele

In einem ersten Ausführungsbeispiel gemäß Figur 1 bis 4 ist ein Kontaktbolzen für ein Anlaßrelais zum Schalten des Anlaßstromes mit 10 bezeichnet, der an seiner vorderen Stirnseite eine Kontaktplatte 11 trägt. Figur 1 zeigt in stark vergrößertem Maßstab die aus Kupfer hergestellte Kontaktplatte 11, die einen sechseckigen Querschnitt hat und deren Kontaktflächen 12 am oberen Teil der Kontaktplatte 11 angeschrägt und leicht nach innen durchgewölbt sind. In einem Ausbruch der Kontaktplatte 11 ist erkennbar, daß diese an ihrer Rückseite eine glatte, stumpfwinklige Kegelausnehmung 13 aufweist. Der mit einem Gewinde 14 versehene Kontaktbolzen 10 ist aus Stahl hergestellt und hat an seiner Stirnseite einen der Kegelausnehmung 13 entsprechenden stumpfwinkligen Kegel 15. Der Kegel 15 ist an seinem äußeren Ringbereich mit einer Rändelung bzw. Riffelung 16 versehen. Wie Figur 2 darstellt, besteht die Riffelung 16 aus nebeneinander angeordneten, radialen Rippen 17, die aus der Oberfläche des Kegels 15 hervortreten. Aus Figur 3 ist erkennbar, daß diese Rippen 17 einen trapezförmigen Querschnitt haben, so daß sie sich zur Kontaktplatte 11 hin verjüngen. Der Abstand der Rippen 17 zueinander nimmt nach außen hin zu, so daß das bei der Widerstandsschweißung der Kontaktplatte 11 mit dem Kontaktbolzen 10 von den Rippen 17 verdrängte Kupfermaterial in diese Bereiche ausweichen kann. Die Rippen 17 laufen dabei in einer den Kegel 15 umfassenden ebenen Ringfläche 18 an der Stirnseite des Kontaktbolzens 10 aus. Zumindest das obere Drittel des Kegels 15 ist glatt, so daß die Rippen 17 von diesem Bereich aus zunächst aneinander angrenzend sternförmig nach außen verlaufen. Die vordere Stirnfläche des Kontaktbolzens 10 gemäß Figur 2 ist mit einem metallischen Schutzüberzug versehen, d. h. sie hat eine verzinnte oder verzinkte und chromatisierte Oberfläche. Auf diese Oberfläche wird die Kontaktplatte 11 mit ihrer Kegelausnehmung 13 aufgesetzt und mit einer Schweißelektrode derart auf den Kegel 15 des Kontaktbolzen gedrückt, daß sie mit ihrer Kegelausnehmung 13 in die Rändelung bzw. Riffelung eingepreßt und durch eine elektrische Widerstandsschweißung am Kegel 15 befestigt wird.

Figur 5 zeigt als weiteres Ausführungsbeispiel einen Kontaktbolzen 20, bei dem der stumpfwinklige Kegel 15 mit den radial verlaufenden Rippen an der Stirnseite eines scheibenförmigen Kopfes 21 des Kontaktbolzens 20 angeordnet ist. Auf diesen Kegel 15 ist eine Kontaktplatte 22 mit ihrer rückseitigen Kegelausnehmung 13 festgeschweißt, wobei die Ausgestaltung des Kegels 15 und der Kegelausnehmung 13 der Kontaktplatte 22 der des ersten Ausführungsbeispieles nach Figur 1 bis 4 entspricht.

In einem weiteren Ausführungsbeispiel nach Figur 6 ist ein Kontaktbolzen 30 dargestellt, dessen Kegel 15 mit den radial verlaufenden Rippen in einer stirnseitigen Ausnehmung 31 im Kopf 32 des Kontaktbolzens 30 angeordnet ist. Eine entsprechend ausgebildete Kontaktplatte 33 hat ebenfalls an ihrer Rückseite eine der Kegelkontur entsprechende Kegelausnehmung 13. Die vordere Kontaktfläche der Kontaktplatte 33 wird hier nach der Widerstandsschweißung durch einen Taumelnietvorgang hergestellt. Der Kopf des Kontaktbolzens 20 bzw. 30 kann zylindrisch ausgebildet sein oder wie Figur 7 darstellt, kann der Kontaktbolzen 30 auch mit einem Sechskantkopf 32 ausgebildet sein.

## Patentansprüche

1. Kontaktbolzen zum Schalten hoher Stromstärken, insbesondere aus Stahl, mit einer Kontaktplatte aus edlerem Metall, vorzugsweise Kupfer, wobei die elektrisch leitende innige Verbindung zwischen dem Kontaktbolzen und der Kontaktplatte aus einem stumpfwinkligen Kegel mit einem metallischen Schutzüberzug an der Stirnseite des Kontaktbolzens und einer entsprechend stumpfwinkligen Kegelausnehmung an der dem Kegel des Kontaktbolzens zugekehrten Rückseite der Kontaktplatte besteht, dadurch gekennzeichnet, daß der Kegel (15) des Kontaktbolzens (10; 20; 30) zumindest im äußeren Ringbereich (15b) mit einer Rändelung bzw. Riffelung (16) versehen ist und daß die Kontaktplatte (11; 22; 33) mit ihrer Kegelausnehmung (13) in die Rändelung bzw. Riffelung (16) eingepreßt und durch eine Widerstandsschweißung (19) am Kegel (15) des Kontaktbolzens (10; 20; 30) befestigt ist.

2. Kontaktbolzen nach Anspruch 1, dadurch gekennzeichnet, daß die Riffelung (16) aus ringsum nebeneinander angeordneten radialen Rippen (17) besteht, die aus der Oberfläche des Kegels (15) hervortreten.

3. Kontaktbolzen nach Anspruch 2, dadurch gekennzeichnet, daß die Rippen (17) in einer den Kegel (15) umfassenden ebenen Ringfläche (18) auf der Stirnseite des Kontaktbolzens (10; 20; 30) auslaufen.

4. Kontaktbolzen nach Anspruch 2 oder 3, dadurch gekennzeichnet, daß die Rippen (17) trapezförmigen Querschnitt haben.

5. Kontaktbolzen nach einem der Ansprüche 2 bis 4, dadurch gekennzeichnet, daß der obere Bereich zumindest das obere Drittel (15a) des Kegels (15) glatt ist und von diesem Bereich aus die Rippen (17) zunächst aneinander angrenzend sternförmig nach außen verlaufen.

6. Kontaktbolzen nach einem der Ansprüche 2 bis 5, dadurch gekennzeichnet, daß der Kegel (15) mit den radial verlaufenden Rippen (17) an der Stirnseite eines scheibenförmigen Kopfes (21) des Kontaktbolzens (20) angeordnet ist.

7. Kontaktbolzen nach einem der Ansprüche 2 bis 5, dadurch gekennzeichnet, daß der Kegel (15) mit den radial verlaufenden Rippen (17) in einer stirnseitigen Ausnehmung (31) in einem Kopf (32) des Kontaktbolzens (30) angeordnet ist.

8. Kontaktbolzen nach einem der vorherigen Ansprüche, dadurch gekennzeichnet, daß der Kegel (15) mit der Riffelung (16) mit einer verzinkten chromatierten oder einer verzinnten Oberfläche versehen ist.

9. Kontaktbolzen nach einem der vorherigen Ansprüche, dadurch gekennzeichnet, daß der Kontaktbolzen (30) als Gewindebolzen mit Sechskantkopf (32) ausgebildet ist.

## Claims

1. Contact bolt, in particular of steel, for switching high currents, with a contact plate of a noble metal, preferably copper, in which arrangement the electrically conductive close connection between the contact bolt and the contact plate, consists of an obtuse angled cone with a protective metallic coating at the front of the contact bolt and a correspondingly obtuse angled conical recess at the rear of the contact plate which faces the cone of the contact bolt, characterised in that the cone (15) of the contact bolt (10; 20; 30) is provided with a knurl or fluting (16) at least in the outer annular region (15b) and that the contact plate (11; 22; 33) with its conical recess (13) is pressed into the knurl or fluting (16) and fixed to the cone (15) of the contact bolt (10; 20; 30) by means of resistance welding (19).

2. Contact bolt in accordance with claim 1, characterised in that the fluting (16) consists of radial ribs (17) which are arranged adjacent to each other around the bolt and which project from the surface of the cone (15).

3. Contact bolt in accordance with claim 2, characterised in that the ribs (17) terminate in a level annular area (18), embracing the cone (15), at the front face of the contact bolt (10; 20; 30).

4. Contact bolt in accordance with claim 2 or 3, characterised in that the ribs (17) have a trapezoidal cross-section.

5. Contact bolt in accordance with one of the claims 2 to 4, characterised in that the upper region, that is at least the upper third (15a) of the cone (15) is smooth and that, starting from this region, the ribs (17) which are initially closely adjacent to each other, radiate outwards.

6. Contact bolt in accordance with one of the claims 2 to 5, characterised in that the cone (15) with the radially extending ribs (17) is arranged at the front of a disk shaped head (21) of the contact bolt (20).

7. Contact bolt in accordance with one of the claims 2 to 5, characterised in that the cone (15) with the radially extending ribs (17) is arranged in a front recess (31) in a head (32) of the contact bolt (30).

8. Contact bolt in accordance with one of the preceding claims, characterised in that the cone (15) with the fluting (16) is provided with a galvanized, chromatized, or with a tinned surface.

9. Contact bolt in accordance with one of the preceding claims, characterised in that the contact bolt (30) is constructed as a screw threaded bolt with a hexagon head (32).

## Revendications

1. Boulon de contact servant à brancher des courants de forte intensité, en particulier boulon en acier, avec une plaque de contact en métal plus noble, de préférence du cuivre, dans le cas duquel la liaison intime électriquement conductrice entre le boulon de contact et la plaque de contact, consiste en un cône à angle obtus avec un revêtement métallique de protection sur la face frontale du boulon de contact et avec un évidement conique à angle obtus correspondant sur la face arrière de la plaque de contact tournée vers le cône du boulon de contact, caractérisé par le fait que le cône (15) du boulon de contact (10 ; 20 ; 30) est pourvu, au moins dans la zone annulaire extérieure (15b), d'un moletage ou striage (16), et en ce que la plaque de contact (11 ; 22 ; 33) est enfoncée par son évidement conique (13) dans le moletage ou le striage (16) et est fixée par un soudage électrique par résistance (19) sur le cône (15) du boulon de contact (10 ; 20 ; 30).

2. Boulon de contact selon la revendication 1, caractérisé en ce que le moletage ou le striage (16) consiste en des nervures radiales (17) disposées tout autour les uns à côté des autres, qui font saillie sur la surface du cône (15).

3. Boulon de contact selon la revendication 2, caractérisé en ce que les nervures (17) s'étendent dans une surface annulaire plane (18) entourant le cône (15) sur la surface frontale du boulon de contact (10 ; 20 ; 30).

4. Boulon de contact selon la revendication 2 ou 3, caractérisé en ce que les nervures (17) ont une section transversale en forme de trapèze.

5. Boulon de contact selon l'une des revendications 2 à 4, caractérisé en ce que la zone supérieure est lisse sur au moins le tiers supérieur (15a) du cône (15) et, à partir de cette zone, les nervures (17) s'étendent vers l'extérieur en forme d'étoile, en étant d'abord adjacente les unes aux autres.

6. Boulon de contact selon l'une des revendications 2 à 5, caractérisé en ce que le cône (15) est disposé, par les nervures (17) s'étendant radialement, sur la face frontale d'une tête (21) en forme de disque du boulon de contact (20).

7. Boulon de contact selon l'une des revendications 2 à 5, caractérisé en ce que le cône (15) est disposé avec les nervures s'étendant radialement (17) dans un évidement (31), situé du côté frontal, dans une tête (32) du boulon de contact (30).

8. Boulon de contact selon l'une des revendications précédentes, caractérisé en ce que le cône (15) avec le moletage ou le striage (16) est pourvu d'une surface zinguée, chromatée ou étamée.

9. Boulon de contact selon l'une des revendications précédentes, caractérisé en ce que le boulon de contact (30) est constitué sous la forme d'un boulon fileté avec une tête à six pans (32).
